# EUROPÄISCHE PATENTSCHRIFT

(11) **EP 1 481 744 B1**
(45) Veröffentlichungstag und Bekanntmachung des Hinweises auf die Patenterteilung: **18.10.2006**
(21) Anmeldenummer: 04003037.1
(22) Anmeldetag: 11.02.2004
(51) Int. Cl.: B21D 22/18, B21D 19/04

(54) **Verfahren und Vorrichtung zur Herstellung eines Formteiles**
Process and apparatus for producing a shaped article
Procédé et dispositif pour fabriquer une pièce profilée

(30) Priorität: 27.05.2003 DE 10324366
(43) Veröffentlichungstag der Anmeldung: 01.12.2004
(73) Patentinhaber: Feldbinder & Beckmann Fahrzeugbau GmbH & Co. KG, 21423 Winsen/Luhe (DE)
(72) Erfinder: Beckmann, Jan-Dirk, 21423 Winsen (DE); Feldbinder, Otto, 29643 Neuenkirchen (DE)
(74) Vertreter: Richter, Werdermann, Gerbaulet & Hofmann

(56) Entgegenhaltungen:
- DE-A- 3 534 796
- DE-A- 4 016 097
- DE-A- 10 047 491
- DE-B- 1 286 495
- FR-A- 597 734
- US-A- 2 300 527
- US-A- 3 815 395
- US-A- 5 235 837

## Beschreibung

Die Erfindung betrifft ein Verfahren und eine Vorrichtung zum Metalldrücken eines Rohlings, aus Aluminium, zu einem gewölbten Formteil.

Beim Metalldrücken wird ein als Blechronde oder Vorform vorliegender Rohling in Drehung versetzt und durch ein herangeführtes und vorgeschobenes Drückwerkzeug in das gewünschte, rotationssymmetrische Formteil gebracht. Ein Überblick über bekannte Drückverfahren ist in "Blech-Rohre-Profile" 28 (1981) 11, Seiten 514 - 517 entnehmbar. Bei den bekannten Drückverfahren wird der Rohling mittig in einem Druckfutter festgespannt, dessen äußere Kontur der Innenkontur des gewünschten Formteiles entspricht. Das Drückwerkzeug in Form einer Drückrolle folgt hingegen der Außenkontur des gewünschten Formteiles, so dass der Rohling zwischen der Drückrolle und dem Drückfutter geformt werden kann. Bei modernen Drückvorrichtungen wird die Drückrolle entweder über Kopierschablonen oder über eine NC-Steuerung bewegungsgesteuert.

In der Praxis besonders gebräuchliche Formteile sind Behälterböden von Druckbehältem mit zylindrischem Mantel. Nach dem Grad der Wölbung der Kalotte von Behälterböden unterscheidet man Klöpperböden, Korbbogenböden, Halbkugelböden sowie Tellerböden und ebene Böden. Mit abnehmender Wölbung beziehungsweise mit zunehmendem Wölbungsradius vereinfacht sich die Herstellung, so dass insbesondere Klöpperböden und Korbbogenböden aus einem einteiligen Rohling hergestellt werden. (Vgl. DIN 28011 und 28013)

Als allgemein bekannt gelten die Verfahren, bei denen ein Rohling, insbesondere ein Blech, innerhalb einer ersten Formgebungsstufe auf einen definierten Gesamtradius umgeformt wird und anschließend im äußeren Bereich des Bleches eine Umformung mit einem besonders starken Radius vorgenommen wird. Die während dieser formgebenden Umformungsprozesse entstehenden Spannungen werden durch anschließendes Glühen bei zirka 300 - 350 °C beseitigt.

Aus der Druckschrift DE 35 34 796 A1 sind ein Verfahren sowie eine Vorrichtung zur Formgebung von Blechen und Tafeln bekannt. Grundsätzlich wird hierbei eine Einspannung der zu verformenden Werkstücke vorgenommen, so dass sich eine elastische Umformung ergibt. Anschließend wird in einer oberflächennahen Schicht des unter elastischer Spannung stehenden Werkstückes die Umformenergie mittels elektrisch induzierter Wärme eingebracht, so dass das Material unter dem Einfluss der elastischen Spannung innerhalb dieser Schicht zum Fließen kommt, indem durch Temperaturerhöhung der Umformwiderstand überwunden wird. Auf diese Weise lassen sich richtungsunabhängige Verformungen erheblichen Ausmaßes erzielen, ohne dass es dabei zu Spuren bei Einspannung, wie beispielsweise beim Streckziehen, kommt, denn die für die Einspannung vorgesehenen Mittel sind Stützen, die praktisch ohne Einspannflächen am Werkstück angreifen. Diese Druckschrift repräsentiert lediglich den allgemeinen Stand der Technik, wobei das Einbringen einer Wärmemenge lediglich zur Herabsetzung der aufzubringenden Verformungsenergie dienen soll.

Ferner ist aus der DE 100 47 491 A1 ein Verfahren zum Umformen von Strukturen aus Aluminium-Legierungen bekannt, welches ein umzuformendes Bauteil durch elastisches Formen in eine vorgegebene Kontur unter externer Krafteinwirkung und Erwärmen des elastisch geformten Bauteils auf eine Temperatur größer als die für eine Kriechumformung und Spannungsrelaxation der Legierung erforderlichen Temperatur bringt, so dass das Bauteil unter Beibehaltung der Kontur umgeformt wird. Dieses Verfahren ist beispielhaft für Verfahren, bei denen zunächst in einem ersten Formgebungsschritt Kräfte einwirken, um eine vorgegebene Kontur eines Bauteils zu erreichen und in einem zweiten Schritt eine Wärmebehandlung erfolgt, durch die entstandene Spannungen anschließend beseitigt werden.
Diese zweistufige Durchführung des Formgebungsverfahrens ist sehr aufwendig und erfordert die Erwärmung des gesamten Bauteils zur Beseitigung der vorhandenen Spannungen.

Aus dem Stand der Technik geht ein weiteres Verfahren hervor, bei dem gemäß der Druckschrift DE 40 16 097 A1 ein Rohling durch Metalldrücken zu einem gewölbten Formteil umgeformt wird, indem der Rohling umfangseitig eingespannt und in einen Freiraum hineingewölbt wird. Innerhalb dieses Verfahrens wird bereits im ersten Formgebungsschritt eine erhöhte Arbeitstemperatur beim Metalldrücken durch ein zweistufiges Erwärmen des Rohlings eingesetzt, wobei im Wesentlichen der gesamte Rohling auf eine erste, unter Arbeitstemperatur liegende Temperatur gebracht und gehalten wird und nur Teilbereiche des Rohlings vor dem Drücken auf Arbeitstemperatur gebracht werden. Nachteilig hierbei ist, dass das Verfahren ebenfalls notwendigerweise den kompletten Rohling zunächst auf eine Arbeitstemperatur unterhalb der späteren beim Metalldrücken in Teilbereichen des Rohlings erforderlichen Arbeitstemperatur gebracht werden muss. Zudem benötigt das Verfahren eine Vorrichtung, bei der zum Metalldrücken in Abhängigkeit der gewünschten Temperaturen eine zweistufige Aufheizeinrichtung vorgesehen ist, um die zweistufige Formgebung mit unterschiedlichen Arbeitstemperaturen durchführen zu können.

Die US-A-2 300 527 offenbart eine Vorrichtung gemäß dem Oberbegriff des Anspruchs 7, die zur Herstellung eines Behälter bodens aus Aluminium geeignet ist, sowie ein Verfahren zum Metalldrücken eines Rohlings zu einem gewölbten Formteil. Der Rohling wird umfangsseitig eingespannt und in einen Freiraum wird eine Kalotte auf einen vorgebbaren Wölbungsradius hineingewölbt, wobei die Kalotte anschließend rotierend niedergehalten wird, wobei unter gleichzeitiger Wärmezufuhr in einem, von einem vorgebbaren Durchmesser der Kalotte bestimmten Übergangsbereich eine Krempe mit einem vorgebbaren Radius ausgeformt wird.

Die Umformung eines Radius unter gleichzeitiger örtlicher Wärmezufuhr ist im Bereich der Herstellung derartiger gewölbter Formteile bekannt, wobei zur Bildung der Radien verschiedene Mittel eingesetzt werden.

Der Erfindung liegt somit die Aufgabe zugrunde, ein Verfahren und eine Vorrichtung vorzuschlagen, welche kostengünstig ein maßgenaues Umformen von Formteilen, insbesondere von Behälterböden, erlaubt, wobei insbesondere in den Bereichen, bei denen durch den Umformvorgang große Spannungen auftreten, können Spannungen bereits während des Umformvorganges vermieden werden oder nur in sehr geringem Maß auftreten.

Diese Aufgabe wird durch ein Verfahren und eine Vorrichtung gemäß Anspruch 1 und Anspruch 7 gelöst.

Dadurch, dass eine Kalotte mit einem vorgebbaren Wölbungsradius rotierend niedergehalten wird und unter gleichzeitiger Wärmezufuhr in einem, von einem vorgebbaren Durchmesser der Kalotte bestimmten Übergangsbereich eine Krempe mit einem vorgebbaren Radius ausgeformt wird, wird die Bildung von Spannungen im Übergangsbereich zwischen Kalotte und Krempe von vorneherein vermieden, so dass auf ein anschließendes Glühen generell verzichtet werden kann. In vorteilhafter Weise ist dadurch die Kalotte nur im Übergangsbereich zum Abbau der Spannungen zu erwärmen, so dass auf eine Erwärmung des gesamten Bauteils verzichtet werden kann.

Ferner ist dadurch, dass eine Rotationseinrichtung, auf der die rotierende Kalotte durch mindestens eine stationäre Wärmezuführungseinrichtung und ein stationäres Umformwerkzeug zumindest im Übergangsbereich des vorgebbaren Durchmessers erwärmbar und eine Krempe auf einen vorgebbaren Radius ausformbar ist, eine Vorrichtung ausgebildet, die es in vorteilhafter Weise erlaubt, die Kalotte genau im vorgegebenen Übergangsbereich mittels der Wärmezuführungseinrichtung umzuformen und durch ein angeordnetes stationäres Umformwerkzeug die Krempe spannungsfrei auf einen vorgebbaren Radius auszuformen.

Aus dem erfindungsgemäßen Verfahren und der zugehörigen Vorrichtung entstehen Formteile, insbesondere Behälterböden, wie Klöpperböden, Korbbogenböden oder auch Halbkugelböden, die sich dadurch auszeichnen, dass sie eine Kalotte und eine Krempe umfassen, wobei die Kalotte einen Wölbungsradius und die Krempe einen gegenüber dem Wölbungsradius reduzierten Radius und einen auf einem vorgebbaren Durchmesser ausgebildeten Übergangsbereich zwischen Kalotte und Krempe aufweisen, sowie durch eine während der Herstellung der Krempe in dem Übergangsbereich durchgeführte Wärmebehandlung spannungsarm oder im Idealfall spannungsfrei ausgebildet sind.

Der Übergangsbereich zwischen dem vorgebbaren Wölbungsradius der Kalotte und dem Bereich des auszuformenden Radius der Krempe wird ausgebildet und erwärmt.

Im Übergangsbereich wird dazu die mindestens eine Wärmezuführungseinrichtung in Rotationsrichtung vor dem Umformwerkzeug positioniert. Vorzugsweise werden mehrere Wärmezuführungseinrichtungen am Übergangsbereich zwischen Kalotte und Krempe angeordnet, die in einer ersten Ausführungsvariante gegenüberliegend beziehungsweise in einer zweiten Ausführungsvariante symmetrisch an der Kalotte angeordnet werden.

Bevorzugt ist eine Anordnung der Wärmezuführungseinrichtung von einer Außenseite der Kalotte, wobei eine Anordnung von der Innenseite beziehungsweise von der Außen- und Innenseite und somit eine einseitige beziehungsweise zweiseitige Wirkung auf den Übergangsbereich erzielbar ist.

Erfindungsgemäß wird durch die angeordnete Wärmezuführungseinrichtung der Übergangsbereich gleichmäßig erwärmt, wobei eine gewünschte Umformtemperatur für das Formteil auswählbar ist. Die Erwärmung des Formteils bei der vorgegebenen Temperatur führt unter Spannungsrelaxation zu einer plastischen Umformung der Kalotte im Übergangsbereich unter Ausformung der Krempe.

Ferner bevorzugt ist, dass die vorgebbare Temperatur im Übergangsbereich zwischen Kalotte und Krempe durch Steuerung der Wärmezuführungseinrichtung und/oder Beabstandung der Wärmezuführungseinrichtung zur Oberfläche der Kalotte beziehungsweise der Krempe eingestellt wird. Schließlich wird durch Steuerung und/oder Beabstandung der Wärmezuführungseinrichtung eine Wirkfläche der Wärmezuführungseinrichtung in Abhängigkeit der gewünschten zu erwärmenden Fläche des Übergangsbereiches eingestellt.

Die erfindungsgemäße Vorrichtung zur Durchführung des Verfahrens umfasst ein Drückwerkzeug zum Metalldrücken eines Rohlings, ein Einspannmittel zum Einspannen des Rohlings und eine Rotationseinrichtung, auf der die rotierende Kalotte durch mindestens eine stationäre Wärmezuführungseinrichtung und ein stationäres Umformwerkzeug ausformbar ist.

In bevorzugter Ausgestaltung weist die Rotationseinrichtung einen Rotationstisch mit einem Auflageelement und einen Niederhalter auf. Der Niederhalter greift vorzugsweise im Mittelpunkt an einer Innenseite des Formteils, insbesondere der Kalotte, an. Das Drückwerkzeug und das stationäre Umformwerkzeug sind in einer gemeinsamen Vorrichtung oder in getrennten Vorrichtungen ausführbar.

Das Drückwerkzeug greift an der Innenseite der Kalotte an, wobei das stationäre Umformwerkzeug in bevorzugter Ausgestaltung der Erfindung eine Bördelbirne ist, die ebenfalls an der Innenseite der Kalotte und eine Bördelrolle, die an einer Außenseite der Kalotte angreift, aufweist.

Die Kalotte ist auf dem vorgebbaren Durchmesser und dem ausgebildeten Übergangsbereich durch die Wärmezuführungseinrichtung derart erwärmbar dass die Krempe auf einem vorgebbaren Radius durch plastische Materialumformung ausbildbar ist.

Die Wärmezuführungseinrichtung weist ein Ständerelement, ein Basiselement, ein erstes und zweites Befestigungselement und einen Medienanschluss sowie einen Brenner auf. Das erste und zweite Befestigungselement dienen zur Einstellung eines Winkels und eines Abstandes des Brenners gegenüber der Kalotte beziehungsweise zur Verstellung einer Höhe des Brenners gegenüber der Kalotte.

In bevorzugter Ausgestaltung ist der Brenner durch die erste und/oder zweite Einrichtung so anordbar, dass die Brennerflamme rechtwinklig auf den Übergangsbereich trifft, wobei der Brenner jederzeit vor und während des Verfahrens nachjustierbar, also auch in anderen Winkeln zur zu verformenden Oberfläche im Übergangsbereich einstellbar ist

Durch das Verfahren, bei dem das Umformen des Formteiles im Übergangsbereich und seine Erwärmung gleichzeitig durchgeführt werden, wird in vorteilhafter Weise bei der für das umzuformende Material geeigneten Temperatur, die bei nur zirka 120 °C liegt und in jedem Fall unterhalb einer Glühtemperatur liegt, die Bildung von Spannungen im stark umzuformenden Übergangsbereich zwischen Kalotte und Krempe von vornherein vermieden.

Durch das Einbringen der Wärme auf diesem relativ niedrigen Niveau, beispielsweise mit zwei gegenüberliegenden Wärmequellen oder mit mehreren symmetrisch angeordneten Wärmequellen, wird bei Rotation des Behälterbodens der Bördelbereich, also der Bereich zwischen Kalotte und Krempe, sehr gleichmäßig erwärmt, so dass optimale Materialeigenschaften für eine Umformung und nach dem Umformprozess Spannungsfreiheit erreicht werden.

Durch Anordnung eines relativ breiten Brenners beziehungsweise einer relativ großflächigen Erwärmung, wird dafür gesorgt, dass über den mechanischen Verformungsbereich das gesamte Material gleichmäßig erwärmt wird. Dadurch können in vorteilhafter Weise die einzubringenden Umformkräfte reduziert werden.

Ferner besteht die Möglichkeit, eine wesentlich größere Maßgenauigkeit als bei den bisher bekannten Verfahren zu erreichen, so dass in vorteilhafter Weise keine Nacharbeiten nötig sind. Bei dem bekannten Glühen eines bereits verformten Behälterbodens, beispielsweise eines Korbbogenbodens, muss der Boden im Hinblick auf den definierten Gesamtradius und den Randradius nachgearbeitet werden. Durch das erfindungsgemäße Verfahren können diese Verfahrensschritte ersatzlos entfallen.

Weitere bevorzugte Ausgestaltung der Erfindung ergeben sich aus den in den weiteren Ansprüchen genannten Merkmalen.

Die Erfindung wird nachfolgend in einem Ausführungsbeispiel anhand der zugehörigen Zeichnungen näher erläutert. Es zeigen:
- Figur 1: eine Vorrichtung zum Metalldrücken als Drückwerkzeug eines Formteiles mit zugehörigem Einspannmittel;
- Figur 2: das Formteil und eine Wärmezuführungseinrichtung;
- Figur 3: das Formteil und eine Vorrichtung zum Umformen als ein Umformwerkzeug;
- Figur 4: das Umformwerkzeug mit angeordneten Wärmezuführungseinrichtungen während der Umformung;
- Figur 5: das Umformwerkzeug mit Wärmezuführungseinrichtung nach der Umformung und
- Figur 6: eine schematische Darstellung des Formteiles, insbesondere ein Korbbodenbogen.

Zunächst zeigt Figur 6 schematisch einen Behälterboden 30, insbesondere einen Korbbogenboden. Der Behälterboden 30 weist eine Kalotte 22 und eine Krempe 20 auf. Die Kalotte 22 weist einen Wölbungsradius r_{wi} und die Krempe 20 einen Radius rₖᵢ auf. Die Kalotte 22 selbst wird durch den Durchmesser dₖ und die Krempe 20 und die Kalotte 22 durch einen Nenndurchmesser dₐ bestimmt. Figur 6 zeigt einen Übergangsbereich 32 zwischen Krempe 20 und Kalotte 22.

Die Herstellung eines Behälterbodens 30 gemäß Figur 6, insbesondere mit Übergangsbereichen 32, zwischen der Kalotte 22 und der Krempe 20, die bei der Herstellung von Klöpperböden oder Korbbogenböden ausgebildet werden müssen, wird in einem Ausführungsbeispiel in den Figuren 1 bis 5 weiter erläutert.

Figur 1 zeigt eine erfindungsgemäße Vorrichtung 10, die den Behälterboden 30, insbesondere die Kalotte 22, in einem Einspannmittel 12 festhält, so dass ein Drückwerkzeug 14 zu einer Verformung des Rohlings zur Kalotte 22 eingesetzt wird. Das Einspannmittel 12 kann verschiedenartig ausgeführt sein, wesentlich ist, dass das Einspannmittel 12 die Kalotte 22 rotierend in einer eingespannten Lage festhält. Das Drückwerkzeug 14 erlaubt, wie Figur 1 zeigt, neben der Festlegung der Kalotte 22 eine Rotation innerhalb der Werkzeuge des Einspannmittels 12. Durch das Umformen mittels Drückwerkzeug 14 erhält der Rohling, insbesondere die Kalotte 22, den Wölbungsradius r_{wi}.

Figur 2 zeigt im Wesentlichen eine Wärmezuführungseinrichtung 18 zur Ausbildung der Krempe 20 an der - wie in Figur 1 beschriebenen - geformten Kalotte 22. Die Wärmezuführungseinrichtung 18 weist ein Ständerelement 18A, ein Basiselement 18B, einen Medienanschluss 18E und einen Brenner 18F auf, der durch ein erstes Befestigungselement 18C in seiner Länge verstellbar und durch ein zweites Befestigungselement 18D in seiner Höhe und seinem Winkel verstellbar angeordnet ist. Die Wärmezuführungseinrichtung 18, insbesondere der Brenner 18F, wirkt auf den Übergangsbereich 32 zwischen Krempe 20 und Kalotte 22, im Ausführungsbeispiel von einer Außenseite 38 des Behälterbodens 30.

Figur 3 zeigt die Vorrichtung 10, insbesondere ein Umformwerkzeug 16, welches in Form einer Bördelbirne 42 ausgeführt ist und von einer Innenseite 36 auf den Behälterboden 30 einwirkt. Das Umformwerkzeug 16 bildet der Bördelbirne 42 gegenüberliegend mindestens eine Bördelrolle 24 aus, die den Behälterboden 30 im Bereich der auszubildenden Krempe 20 führt und festhält. Figur 3 zeigt neben der Bördelrolle 24 zwei Druckrollen 24a, die das Werkstück stabilisieren. Bei der Umformung der Krempe 20 an die Kalotte 22 rotiert der Behälterboden 30 in Rotationsrichtung 46. Zur Durchführung der Rotation weist die Vorrichtung 10 einen Rotationstisch 40 auf.

Der Rotationstisch 40 ist in Figur 4 dargestellt und weist im Wesentlichen ein Auflageelement 28 und einen Niederhalter 26 auf. Der Behälterboden 30 wird in dem Umformwerkzeug 16 rotierend auf dem Rotationstisch 40 bewegt und im Bereich der Bördelbirne 42 und der Rollen 24 (in Figur 4 nicht sichtbar) umgeformt.

Erfindungsgemäß wird die Krempe 20 unter gleichzeitiger Wärmezufuhr in dem Übergangsbereich 32 ausgehend vom vorgegebenen Durchmesser dₖ der Kalotte 22 mit einem vorgegebenen Radius rₖᵢ ausgeformt.

Figur 4 zeigt diesen Vorgang der Ausformung der Krempe 20, wobei die Wärmezuführungseinrichtungen 18 symmetrisch bezüglich der Bördelbirne 42 und der Bödelrollen 24 angeordnet sind. Die Wärmezuführungseinrichtungen 18 sind so angeordnet, dass eine Wärmezufuhr über den Brenner 18F genau im Übergangsbereich 32 zwischen Krempe 20 und Kalotte 22 erreicht wird. Im Ausführungsbeispiel wirkt die Wärmezuführungseinrichtung 18 von der Außenseite 38 auf die Kalotte 22 beziehungsweise die Krempe 20 im Übergangsbereich 32, wobei auch eine Zuführung der Wärme von der Innenseite 36 beziehungsweise beidseitig Innenseite 36 und Außenseite 38 durchführbar ist. Durch die Wärmezuführung wird während der Ausformung der Krempe 20 im Übergangsbereich 32 gleichzeitig eine Spannungsrelaxation erreicht.

Zur Durchführung des Verfahrens - Metalldrücken des Rohlings - durch das Drückwerkzeug 14 und - Umformen der Kalotte 22 - unter Ausformung der Krempe 20 mit dem Umformwerkzeug 16 steht, wie Figur 4 zeigt, ein Steuergerät 48 mit einem Steuersystem zur Ansteuerung der gesamten Vorrichtung 10, bestehend aus dem Drückwerkzeug 14 und dem Umformwerkzeug 16, zur Verfügung. Das Steuergerät und das Steuersystem 48 können auch zur Ansteuerung der Wärmezuführungseinrichtung 18 (nicht dargestellt) eingesetzt werden. Eine andere Möglichkeit besteht darin, die Temperatur nur über die Zeit einzustellen.

Figur 5 zeigt den hergestellten Behälterboden 30, insbesondere einen Korbbogenboden, nach Rückführung des Niederhalters 26 des Umformwerkzeuges 16.

Durch Vergleich von Figur 5 und Figur 4 ist erkennbar, dass das Auflageelement 28 höhenverstellbar ausgeführt ist.

Die Umformwerkzeuge 18 sind ferner zur Entnahme des Behälterbodens 30 problemlos über Rollen 44 verfahrbar, wie Figur 5 zeigt.

Das Verfahren und die Vorrichtung eignen sich im besonderen Maße für die Herstellung von Klöpperböden und Korbbogenböden aus Aluminium. Die Herstellung größerer Behälterböden führt zumeist bei abnehmenden Radien rₖᵢ der Krempe 20 dazu, dass Kalotte 22 und Krempe 20 getrennt hergestellt und später - insbesondere durch Schweißverbindungen - wieder zusammengefügt werden. Diese Vorgehensweise erfolgt insbesondere deswegen, weil Spannungen bei einer einteiligen Herstellung zumeist unzureichend vermieden werden können.

Das neue Verfahren und die neue zugehörige Vorrichtung erlauben nunmehr, Behälterböden 30 einteilig unter Wärmezufuhr im Übergangsbereich 32 herzustellen und eine Spannungsrelaxation zu erreichen, insbesondere auch dann, wenn ein abnehmender Radius rₖᵢ zu einer besonders stark ausgeformten Krempe 22 umgeformt werden soll.

### BEZUGSZEICHENLISTE

- 10: Vorrichtung
- 12: Einspannmittel
- 14: Drückwerkzeug
- 16: Umformwerkzeug (Bördelrolle/Bördelbirne)
- 18: Wärmezuführungseinrichtung
- 18A: Ständerelement
- 18B: Basiselement
- 18C: erstes Befestigungselement (Winkel, Länge)
- 18D: zweites Befestigungselement (Höhe)
- 18E: Medienanschluss
- 18F: Brenner
- 20: Krempe
- 22: Kalotte
- 24: Bördelrolle
- 24a: Druckrolle
- 26: Niederhalter
- 28: Auflageelement
- 30: Behälterboden
- 32: Übergangsbereich
- 46: Mittelpunkt
- 36: Innenseite
- 38: Außenseite
- 46: Rotationstisch
- 42: Bördelbirne
- 44: Rolle
- 46: Rotationsrichtung
- 48: Steuersystem/Steuergerät
- r_{wi}: Wölbungsradius Kalotte
- rₖᵢ: Radius Krempe
- dₖ: Durchmesser Kalotte
- dₐ: Nenndurchmesser

## Patentansprüche

1. Verfahren zum Metalldrücken eines Rohlings aus Aluminium zu einem gewölbten Formteil, nämlich zu einem Behälterboden, bei dem der Rohling umfangsseitig eingespannt wird und in einen Freiraum eine Kalotte (22) auf einen vorgebbaren Wölbungsradius (r_{wi}) hineingewölbt wird, wobei die Kalotte (22) anschließend rotierend niedergehalten wird, wobei unter gleichzeitiger Wärmezufuhr in einem, von einem vorgebbaren Durchmesser (dₖ) der Kalotte (22) bestimmten Übergangsbereich (32) eine Krempe (20) mit einem vorgebbaren Radius (rₖᵢ) ausgeformt wird,
wobei
a) der Übergangsbereich (32) zwischen dem vorgebbaren Wölbungsradius (r_{wi}) der Kalotte (22) und dem Bereich des auszuformenden Radius (rₖᵢ) der Krempe (22) ausgebildet und erwärmt wird,
b) mindestens eine Wärmezuführungseinrichtung (18) im Übergangsbereich (32) in Rotationsrichtung (46) vor einem Umformwerkzeug (16) positioniert wird,
c) die mindestens eine Wärmezuführungseinrichtung (18) von einer Außenseite (38) und/oder einer Innenseite (36) der Kalotte (22) auf den Übergangsbereich (32) einwirkt,
d) die mindestens eine Wärmezuführungseinrichtung (18) den Übergangsbereich (32) gleichmäßig erwärmt,
e) bei einer vorgebbaren Temperatur unter Spannungsrelaxation eine plastische Umformung der Kalotte (22) unter Ausformung der Krempe (22) im Übergangsbereich (32) vorgenommen wird, und
f) die vorgebbare Temperatur ca. 120 °C beträgt.

2. Verfahren nach Anspruch 1, **dadurch gekennzeichnet, dass** mehrere Wärmezuführungseinrichtungen (18) am Übergangsbereich (32) zwischen Kalotte (22) und Krempe (22) positioniert werden.

3. Verfahren nach Anspruch 2, **dadurch gekennzeichnet, dass** die Wärmezuführungseinrichtungen (18) an der rotierenden Kalotte (22) gegenüberliegend positioniert werden.

4. Verfahren nach Anspruch 2 oder 3, **dadurch gekennzeichnet, dass** die Wärmezuführungseinrichtungen (18) symmetrisch an der rotierenden Kalotte (22) positioniert werden.

5. Verfahren nach Anspruch 1 bis 4, **dadurch gekennzeichnet, dass** die vorgebbare Temperatur im Übergangsbereich (32) zwischen Kalotte (22) und Krempe (22) durch Steuerung der mindestens einen Wärmezuführungseinrichtung (18) und/oder Beabstandung der Wärmezuführungseinrichtung (18) zur Oberfläche der Kalotte (22) beziehungsweise der Krempe (20) eingestellt wird.

6. Verfahren nach Anspruch 5, **dadurch gekennzeichnet, dass** eine Wirkfläche der Wärmezuführungseinrichtung (18) in Abhängigkeit der zu erwärmenden Fläche des Übergangsbereiches (32) eingestellt wird.

7. Vorrichtung zum Metalldrücken eines Rohlings aus Aluminium zu einem gewölbten Formteil, nämlich zu einem Behälterboden, welche mindestens ein Einspannmittel (12) zum umfangsseitigen Einspannen des Rohlings und ein bewegungsgesteuertes Drückwerkzeug (14) mit einem Wölbungsradius (r_{wi}) zur Herstellung einer Kalotte durch Hineinwölben in einem Freiraum aufweist, mit einer Rotationseinrichtung (40), auf der die rotierende Kalotte (22) **durch** mindestens eine stationäre Wärmezuführungseinrichtung (18) und ein stationäres Umformwerkzeug (16) zumindest im Übergangsbereich (32) eines vorgebbaren Durchmessers (dₖ) erwärmbar und eine Krempe (20) auf einen vorgebbaren Radius (rₖᵢ) ausformbar ist, **dadurch gekennzeichnet, dass** die Wärmezuführungseinrichtung (18) ein Ständerelement (18A), ein Basiselement (18B), ein erstes und zweites Befestigungselement (18C, 18D) und einen Medienanschluss (18E) sowie einen Brenner (18F) aufweist.

8. Vorrichtung nach Anspruch 7, **dadurch gekennzeichnet, dass** die Rotationseinrichtung (46) einen Rotationstisch (40) mit einem Auflageelement (28) und einen Niederhalter (26) aufweist, wobei das Auflageelement (28) und der Niederhalter (26) vorzugsweise im Mittelpunkt (34) der Kalotte (22) angreifen.

9. Vorrichtung nach Anspruch 8, **dadurch gekennzeichnet, dass** das stationäre Umformwerkzeug (16) eine Bördelbirne (42), die an einer Innenseite (36) der Kalotte (22) und eine Bördelrolle (44), die an einer Außenseite der Kalotte (22) angreift, aufweist.

10. Vorrichtung nach Anspruch 7, **dadurch gekennzeichnet, dass** das erste Befestigungselement (18C) eine erste Einrichtung zur Einstellung eines Winkels und eines Abstandes des Brenners (18F) gegenüber der Kalotte (22) aufweist.

11. Vorrichtung nach Anspruch 7, **dadurch gekennzeichnet, dass** das zweite Befestigungselement (18D) eine zweite Einrichtung zur Verstellung einer Höhe des Brenners (18F) aufweist.

12. Vorrichtung nach einem der Ansprüche 7 bis 11, **dadurch gekennzeichnet, dass** mit Hilfe der ersten und/oder zweiten Einrichtung jede Anordnung, vorzugsweise eine rechtwinklige Anordnung, des Brenners (18F) gegenüber dem Übergangsbereich (32) nachjustierbar einstellbar ist.

13. Vorrichtung nach einem der Ansprüche 7 bis 12, **dadurch gekennzeichnet, dass** die Wärmezuführungseinrichtung (18), insbesondere der Brenner (18F), mit einem brennbaren Medium wie Gas oder Öl betreibbar ist.

## Claims

1. A procedure for the metal spinning of an aluminium blank into a curved formed part, i.e. into a receptacle base, in which the blank is clamped around its circumference and a calotte (22) is curved into a free space onto a prespecifiable curvature radius (r_{wi}), whereby the calotte (22) is then held down while rotating, whereby while heat is simultaneously supplied in a transfer area (32) which is determined by a prespecifiable diameter (dₖ) of the calotte (22), a rim (20) with a prespecifiable radius (rₖᵢ) is formed, whereby
a) the transfer area (32) between the prespecifiable curvature radius (r_{wi}) of the calotte (22) and the area of the radius (rₖᵢ) to be formed of the rim (22) is formed and heated
b) at least one heat supply facility (18) is positioned in the transfer area (32) in the direction of rotation (46) in front of a deforming tool (16)
c) the at least one heat supply facility (18) affects the transfer area (32) from one outer side (38) and/or one inner side (36) of the calotte (22)
d) the at least one heat supply facility (18) heats the transfer area (32) evenly
e) with a prespecifiable temperature below stress relaxation, a plastic de formation of the calotte (22) is conducted, with the rim (22) in the transfer area (32) being moulded, and
f) the prespecifiable temperature is approx. 120°C.

2. A procedure according to claim 1, **characterized in that** several heat supply facilities (18) are positioned on the transfer area (32) between the calotte (22) and the rim (22).

3. A procedure according to claim 2, **characterized in that** the heat supply facilities (18) are positioned on the rotating calotte (22) opposite each other.

4. A procedure according to either of claims 2 or 3, **characterized in that** the heat supply facilities (18) are positioned symmetrically on the rotating calotte (22).

5. A procedure according to any of claims 1 to 4, **characterized in that** the prespecifiable temperature in the transfer area (32) between the calotte (22) and the rim (22) is set by controlling the at least one heat supply facility (18) and/or by adjusting the distance between the heat supply facility (18) and the surface of the calotte (22) or the rim (22).

6. A procedure according to claim 5, **characterized in that** an active area of the heat supply facility (18) is set in dependence on the surface of the transfer area (32) to be heated.

7. A device for the metal spinning of an aluminium blank into a curved formed part, i.e. into a receptacle base, which comprises at least one clamping appliance (12) to clamp the blank around its circumference and a movement-controlled spinning tool (14) with a curvature radius (r_{wi}) for the production of a calotte by curving it into a free space, with one direction of rotation (40), on which the rotating calotte (22) can be heated by at least one stationary heat supply facility (18) and one stationary deforming tool (16), at least in the transfer area (32) of a prespecifiable diameter (dₖ), and a rim (20) can be moulded to a prespecifiable radius (rₖᵢ), **characterized in that** the heat supply facility (18) comprises a stand element (18A), a base element (18B), a first and a second attachment element (18C, 18D) and one media connection (18E) as well as a burner (18F).

8. A device according to claim 7, **characterized in that** the direction of rotation (46) comprises a spinning table (40) with a support element (28) and a holding-down clamp (26), whereby the support element (28) and the holding-down clamp (26) preferably engage in the central point (34) of the calotte (22).

9. A device according to claim 8, **characterized in that** the stationary deforming tool (16) comprises a flanged bulb (42), which engages on one inner side (36) of the calotte (22) and a flanged roll (44), which engages on one outer side of the calotte (22).

10. A device according to claim 7, **characterized in that** the first attachment element (18C) comprises a first facility for setting an angle and a distance of the burner (18F) opposite the calotte (22).

11. A device according to claim 7, **characterized in that** the second attachment element (18D) comprises a second facility for adjusting a height of the burner (18F).

12. A device according to any one of claims 7 to 11, **characterized in that** with the aid of the first and/or second facility, any arrangement, preferably a right-angled arrangement, of the burner (18F) opposite the transfer area (32) can be set in a manner which can be subsequently adjusted.

13. A deice according to any one of claims 7 to 12, **characterized in that** the heat supply facility (18), in particular, the burner (18F), can be operated with a combustible material, such as gas or oil.

## Revendications

1. Procédé d'emboutissage d'un flan en aluminium en un préformé cintré, notamment en un fond de réservoir, dans lequel le flan est serré sur sa circonférence et une calotte (22) est cintrée vers l'intérieur d'un espace libre jusqu'à un rayon de cintrage (r_{wi}) paramétrable, la calotte (22) étant ensuite maintenue en rotation, et un rebord (20) ayant un rayon (rₖᵢ) paramétrable étant formé, en présence d'un apport de chaleur simultané, dans une zone de transition (32) définie par un diamètre (dₖ) paramétrable de la calotte (22),
a) la zone de transition (32) étant constituée et chauffée entre le rayon de cintrage (r_{wi}) paramétrable de la calotte (22) et la zone du rayon (rₖᵢ) à former du rebord (22),
b) au moins un équipement d'apport de chaleur (18) étant positionné dans la zone de transition (32) dans la direction de rotation (46) avant un outil de formage (16),
c) l'équipement d'apport de chaleur (18), au moins au nombre de un, agissant sur la zone de transition (32) à partir d'un côté extérieur (38) et/ou d'un côté intérieur (36) de la calotte (22),
d) l'équipement d'apport de chaleur (18), au moins au nombre de un, chauffant uniformément la zone de transition (32),
e) en présence d'une température paramétrable et d'une relaxation de tension, un formage plastique de la calotte (22) étant entrepris dans la zone de transition (32) en présence d'une formation du rebord (22), et
f) la température paramétrable étant égale à environ 120 °C.

2. Procédé selon la revendication 1, **caractérisé en ce que** plusieurs équipements d'apport de chaleur (18) sont positionnés sur la zone de transition (32) entre la calotte (22) et le rebord (22).

3. Procédé selon la revendication 2, **caractérisé en ce que** les équipements d'apport de chaleur (18) sont positionnés de façon opposée sur la calotte (22) en rotation.

4. Procédé selon la revendication 2 ou 3, **caractérisé en ce que** les équipements d'apport de chaleur (18) sont positionnés de façon symétrique sur la calotte (22) en rotation.

5. Procédé selon la revendication 1 à 4, **caractérisé en ce que** la température paramétrable dans la zone de transition (32) entre la calotte (22) et le rebord (22) est réglée par la commande de l'équipement d'apport de chaleur (18), au moins au nombre de un, et/ou par l'éloignement de l'équipement d'apport de chaleur (18) à la surface de la calotte (22) ou du rebord (20).

6. Procédé selon la revendication 5, **caractérisé en ce qu'**une surface active de l'équipement d'apport de chaleur (18) est réglée en fonction de la surface à chauffer de la zone de transition (32).

7. Dispositif d'emboutissage d'un flan en aluminium en un préformé cintré, notamment en un fond de réservoir, qui présente au moins un moyen de serrage (12) pour le serrage, côté circonférence, du flan, et un outil d'emboutissage (14) commandé en mouvement, avec un rayon de cintrage (r_{wi}), pour la fabrication d'une calotte par cintrage dans un espace libre, avec un équipement de rotation (40), sur lequel la calotte (22) en rotation peut être chauffée par au moins un équipement d'apport de chaleur (18) stationnaire et un outil de formage (16) stationnaire au moins dans la zone de transition (32) d'un diamètre (dₖ) paramétrable et un rebord (20) peut être formé jusqu'à un rayon (rₖᵢ) paramétrable, **caractérisé en ce que** l'équipement d'apport de chaleur (18) présente un élément de support (18A), un élément de base (18B), un premier et un deuxième élément de fixation (18C, 18D) et un raccordement de fluides (18E) ainsi qu'un brûleur (18F).

8. Dispositif selon la revendication 7, **caractérisé en ce que** l'équipement de rotation (46) présente une table de rotation (40) avec un élément d'appui (28) et un serre-flan (26), l'élément d'appui (28) et le serre-flan (26) s'appliquant de préférence dans le point central (34) de la calotte (22).

9. Dispositif selon la revendication 8, **caractérisé en ce que** l'outil de formage (16) stationnaire présente une poire de bordage (42) qui s'applique sur un côté intérieur (36) de la calotte (22), et un rouleau de bordage (44) qui s'applique sur un côté extérieur de la calotte (22).

10. Dispositif selon la revendication 7, **caractérisé en ce que** le premier élément de fixation (18C) présente un premier équipement de réglage d'un angle et d'un intervalle du brûleur (18F) par rapport à la calotte (22).

11. Dispositif selon la revendication 7, **caractérisé en ce que** le deuxième élément de fixation (18D) présente un deuxième équipement de déplacement d'une hauteur du brûleur (18F).

12. Dispositif selon une des revendications 7 à 11, **caractérisé en ce que**, à l'aide du premier et/ou du deuxième équipement, tout agencement, de préférence un agencement à angle droit, du brûleur (18F) par rapport à la zone de transition (32) est réglable de façon réajustable.

13. Dispositif selon une des revendications 7 à 12, **caractérisé en ce que** l'équipement d'apport de chaleur (18), en particulier le brûleur (18F), peut être exploité avec un fluide combustible, comme du gaz ou de l'huile.
